# EUROPÄISCHE PATENTSCHRIFT

(11) **EP 0 959 307 B1**
(45) Veröffentlichungstag und Bekanntmachung des Hinweises auf die Patenterteilung: **02.05.2003**
(21) Anmeldenummer: 98810472.5
(22) Anmeldetag: 20.05.1998
(51) Int. Cl.: F24F 3/147

(54) **Sorptions- Plattenwärmeaustauscher**
Sorption plate heat exchanger
Echangeur de chaleur à plaques par sorption

(43) Veröffentlichungstag der Anmeldung: 24.11.1999
(73) Patentinhaber: POLYBLOC AG, 8404 Winterthur (CH)
(72) Erfinder: Bachofen, Friedrich, 8353 Elgg (CH)
(74) Vertreter: Patentanwälte Breiter + Wiedmer AG

(56) Entgegenhaltungen:
- WO-A-96/22497
- WO-A-97/18423
- US-A- 5 351 497
- US-A- 5 653 115

## Beschreibung

Die Erfindung bezieht sich auf ein Verfahren zum Trocknen oder Trocknen und Kühlen von über wenigstens einen Plattenwärmeaustauscher in einen Raum geleiteter feuchter Luft, mit einem flüssigen, hygroskopischen Sorptionsmittel.

Der gängige Begriff Luft wird hier und im folgenden einfachheitshalber für atmosphärische Aussenluft, Prozessluft und andere zu trocknende oder zu trocknende und zu kühlende Gase verwendet. Unter einem Raum wird ein geschlossenes Volumen verstanden, welches einen Raum eines Gebäudes, ein Gefäss oder einen definierten Körperinhalt ganz allgemein bedeutet.

Zur Klimatisierung von Wohn-, Arbeits- und Lagerräumen sowie von temperaturempfindlichen Objekten werden je nach Empfindlichkeitsstufe Heiz- und/oder Kühlanlagen eingesetzt, welche jedoch nicht nur zum Heizen, sondern auch zum Kühlen einen verhältnismässig hohen Energieverbrauch verursachen. Im Rahmen zunehmend scharfer ökologischer Rahmenbedingungen, gepaart mit langfristig steigenden Energiekosten, hat das Recyclingprinzip auch auf diesem Gebiet Einzug gehalten. Die austretende Abluft wird je nach Jahreszeit zum Vorkühlen oder Vorwärmen der Aussenluft eingesetzt. Zur Erzielung eines möglichst hohen Wirkungsgrades werden die beiden Luftströme bei strikter Trennung mit möglichst grossen Austauschflächen durcheinander hindurchgeführt. Die dazu häufig eingesetzten Plattenwärmeaustauscher arbeiten in an sich bekannter Weise nach dem Gegen- oder nach dem Kreuzstromprinzip.

Die laufend erhöhten Anforderungen an eine behagliche Wohnqualität können jedoch durch ausschliessliches Heizen und Kühlen nicht mehr erfüllt werden, zur Klimatisierung gehört auch die Regelung der Luftfeuchtigkeit. Insbesondere in der heissen Jahreszeit umfassen die Ansprüche an die Klimatisierung eine Herabsetzung der Luftfeuchtigkeit, welche beim Abkühlen relativ zunimmt. Bei der Entfeuchtung der Aussenluft werden nicht nur feste, hygroskopische Materialien eingesetzt, sondern auch flüssige Sorptionsmittel. Gesättigte Lösungen von in Wasser gelösten hygroskopischen Salzen erniedrigen den Feuchtigkeitsgehalt von vorbeiströmender Luft, indem Wasser absorbiert bzw. kondensiert wird. Wie bei jedem Kondensationsprozess entsteht dabei Wärme, welche jedoch wegen des grösseren Absorptionsvermögens bei tieferen Temperaturen unerwünscht ist.

An sich bekannte Sorptionsmittel sind gesättigte Lösungen von Salzen der Alkali- und Erdalkalimetalle, beispielsweise Lithiumchlorid undloder Calciumchlorid. Bei der Auswahl spielen neben dem Absorptionsvermögen auch weitere Faktoren eine Rolle, beispielsweise die Umweltverträglichkeit, toxische Einwirkungen und nicht zuletzt der Preis.

Für das Verständnis der treibenden Kraft bei einem Absorptionsvorgang, in der Praxis meist kurz als Sorptionsvorgang bezeichnet, ist die Kenntnis des Dampfdruckes über dem Flüssigkeitsspiegel von grosser Bedeutung. Ein gutes Sorptionsmittel weist einen geringeren Dampfdruck auf als Wasser in Luft. Bei einer grösseren Differenz ist auch das Sorptionsvermögen höher.

Allgemein bekannt sind Sorptionssysteme zur Entfeuchtung von Luft, bei welchen die Stoff- und Wärmeübertragung bei der Absorption über geeignete Austauschflächen von Packungen erfolgt. Die Salzlösung wird mittels geeigneter Sprühvorrichtungen über die Austauschflächen verteilt und fliesst im Gegenstrom in Schwerkraftrichtung. Eine Packung besteht beispielsweise aus Füllkörpern, wie Raschig-Ringen, Pall-Ringen, Intalox-Sätteln oder Berl-Sätteln.

Durch die Aufnahme von Luftfeuchtigkeit wird die hygroskopische Salzlösung verdünnt, bis sie deutlich weniger oder kein Wasser mehr absorbieren kann.

Billige und ökologisch unbedenkliche Salzlösungen werden nach dem Einwegprinzip verwendet und entsorgt. Die trifft beispielsweise für eine wässrige Calciumchloridlösung zu. Im Gegensatz zu dem in dieser Sorptionstechnologie oft verwendeten Lithiumchlorid ist Calciumchlorid ungiftig und sogar voll lebensmitteltauglich. Ausserdem ist Calciumchlorid wesentlich weniger korrosiv als das auch gesundheitschädliche Lithiumchlorid. Mit Lithiumchlorid lässt sich ein tieferer Taupunkt als mit Calciumchlorid erreichten. Dagegen, und dies ist für ökonomische Prozesse auch bedeutungsvoll, ist Calciumchlorid wesentlich billiger als Lithiumchlorid. Schliesslich kann Calciumchlorid im Winterdienst zur Frostfreihaltung von Strassen in grossen Mengen verwendet werden.

Ein weiterer Vorteil von flüssigen hygroskopischen Sorptionsmitteln besteht darin, dass bei der Zuleitung von Aussenluft in einen Raum eine perfekte Keimfreihaltung der Zuluft gewährleistet ist, was sich vor allem bei bewohnten oder anderen Räumen mit speziellem Verwendungszweck von Bedeutung ist.

Bei einem rotierenden Sorptionsentfeuchter, dem an sich bekannten Sorptionsrad, kann die bei der Entfeuchtung entstehende Kondensationswärme, welche die Wasserabsorption des Sorptionsmittels stark reduziert, nicht hinreichend abgeführt werden. Hinzu kommt noch die sogenannte Schleppwärme durch die Regeneration.

Die heute auf allen Gebieten zunehmende Regelungsdichte macht auch bei den Vorschriften über die Entfeuchtung von Aussenluft nicht Halt. So muss beispielsweise in Deutschland (ausser Küstengebieten) nach DIN 4710 (11.82) für eine Entfeuchtung der Aussenluft auf 8 g/kg mit 2900 Entfeuchtungsgrammstunden gerechnet werden, um den vorstehenden maximalen Aussenluftzustand zu erreichen. Dies bedeutet, dass vorwiegend in den Sommermonaten entfeuchtet werden muss, nach einer Statistik während 71 Tagen. Die durchschnittliche Belastung während diesen 71 Tagen beträgt nur etwa 24% der maximalen Entfeuchtungsleistung.

Aus der US,A 5351497 ist ein Verfahren zum Trocknen und Kühlen von Luft mit einer Absorptionsvorrichtung bekannt, welche mit einem flüssigen Entfeuchtungsmittel arbeitet. Die Absorptionsvorrichtung wird in Gegen- oder Kreuzstrom vom Kühlmittel und flüssigen Entfeuchtungsmittel mit bestimmten Strömungsmengen durchflossen. Dieses wird auf die nach oben gerichtete Austrittsseite der Prozessgase aufgesprüht und fliesst die in Fig. 1 mit Punkten angedeuteten Bettungen, entgegen den nach oben ausströmenden Prozessgasen, hinunter. Die Bettungen sind schichtweise parallel angeordnet, die Zwischenräume werden von aufgespritztem Kühlwasser und Kühlluft durchflossen. Obwohl anzunehmen ist, dass die Austrittsöffnungen für das flüssige Entfeuchtungsmittel oberhalb der Bettungs-Schichten angeordnet sind, werden Tröpfchen von austretender getrockneter Prozessluft mitgerissen, was ökologisch und ökonomisch nachteilig ist.

Der Erfinder hat sich die Aufgabe gestellt, ein Verfahren und eine Vorrichtung der eingangs genannten Art zu schaffen, welche den Feuchtigkeitsentzug aus Luft ohne die übliche Aufwärmung auf einfache, wirtschaftliche Weise ermöglichen.

Mit Bezug auf das Verfahren wird die Aufgabe erfindungsgemäss dadurch gelöst, dass die Luft eingangsseitig eines Plattenwärmeaustauschers mit dem flüssigen, hygroskopischen Sorptionsmittel in Strömungsrichtung kontinuierlich oder periodisch besprüht und die Kondensationswärme unter Aufrechterhaltung einer praktisch isothermen Entfeuchtung der Luft laufend direkt oder über Mittel zum Kühlen in den Raum geleitet wird. Spezielle und weiterbildende Ausführungsformen des Verfahrens sind Gegenstand von abhängigen Patentansprüchen.

Der zur Durchführung des erfindungsgemässen Verfahrens verwendete Plattenwärmeaustauscher ist in der Regel ein Kreuzstrom-, kann aber auch ein Gegenstromtauscher an sich bekannter Bauart sein. Materialmässig müssen die Erfordernisse bezüglich der Wärmeleitfähigkeit und der Korrosionsbeständigkeit erfüllt werden.

Die beim Sorptionsvorgang gebildete Kondensationswärme kann unter Einhaltung einer praktisch isothermen Entfeuchtung der Luft besonders vorteilhaft erfüllt werden, wenn eingangsseitig eines Kreuzstromwärmetauschers in gleichen Zeitintervallen ein feiner Sprühstrahl von aufbereitetem Wasser in die Kühlluft-Strömungskanäle gesprüht wird. Dabei müssen zwei Bedingungen gleichzeitig eingehalten werden:
- Das aufgesprühte Wasser darf nicht abtropfen.
- Die luftbestrichenen Flächenelemente müssen jedoch bis zum nächsten Besprühen feucht bleiben.

Diese Bedingungen werden erfüllt durch eine programmgesteuert wandernde und Kühlwasser versprühende Düsenleiste oder ein entsprechend gesteuertes matrixförmig ausgebildetes Düsenfeld. Die Reinigung der Kühlluft-Strömungskanäle erfolgt durch Ausschwemmen am Schluss einer Arbeitsperiode.

Dieses bevorzugte Kühlverfahren hat den grossen Vorteil, dass kein Kühlwasser abtropft und so das Sorptionsmittel weiter verdünnt und die Regeneration allenfalls erschwert und verteuert. Für Details bezüglich eines Plattenwärmeaustauschers mit der erwähnten Benetzungseinreichtungen wird auf die WO, A1 96/22497 verwiesen.

Die vorzugsweise gesättigte Sorptionsmittellösung wird kontinuierlich oder in verhältnismässig kurzen Zeitabständen von wenigen Sekunden bis einigen Minuten, zweckmässig 10 Sekunden bis 3 Minuten, in die Sorptions-Strömungskanäle gesprüht. Durch die Kondensation von Luftfeuchtigkeit wird das Sorptionsmittel verdünnt, es fliesst mehr Lösung aus den Kanälen als eingesprüht wird.

Billige, ökologisch unbedenkliche Sorptionsmittel, wie beispielsweise eine wässrige Calciumchloridlösung, werden direkt in die Kanalisation geleitet oder einer sinnvollen dritten Nutzung zugeführt.

In der Regel wird das aus den Sorptions-Strömungskanälen abtropfende verdünnte Sorptionsmittel aufgefangen, zur Desorption des aufgenommenen Wassers erwärmt und/oder der darüberliegende Hohlraum teilevakuiert. Das Verfahren ist so programmiert, dass die beim Sorptionsvorgang aufgenommene Wassermenge wieder ausgetrieben wird. Die in den gesättigten Bereich konzentrierte Salzlösung wird unter Kühlung zur Wiederverwendung in die eingangsseitigen Sprühdüsen des Plattenwärmeaustauschers geleitet und wieder in den Kreislauf zurückgeführt.

Die Regeneration ist bei hygrokospischen Salzlösungen wesentlich, welche wegen ihrer Umweltschädlichkeit oder ihrem hohen Preis wiederverwendet werden müssen oder wollen. Durch Verdampfen oder sonstiges Austreiben von Wasser wird die wässrige Salzlösung, auch Sole genannt, wieder in ihren gesättigten ursprünglichen Zustand zurückgeführt und wieder verwendet.

Nach dem bekannten Stand der Technik muss zum Erhalt eines bestimmten Luftzustandes mit einer Kälteanlage zunächst soweit gekühlt werden, dass auf oder unmittelbar über der Taupunktlinie ein Punkt unterhalb des gewünschten Luftzustandes erreicht wird. Durch die Erwärmung der Luft mit einem normalen, warmwasserbetriebenen Heizregister wird sodann der gewünschte Luftzustand erreicht. Diese Methode ist energetisch aufwendig und kompliziert.

Im Gegensatz dazu wird nach einer Weiterausbildung der Erfindung beispielsweise für die Klimatisierung von bewohnten Räumen die Luft vorerst bei einer Temperatur von 30 bis 35° C, insbesondere bei etwa 32° C, nahezu isotherm entfeuchtet. Bei der isothermen Entfeuchtung liegen die Temperaturschwankungen in einer Bandbreite von ± 2°C, vorzugsweise ± 1°C. Bei einer isothermen Entfeuchtung im Temperaturbereich von etwa 32°C, bei etwa 40% relativer Feuchte, was etwa 12,7 g Wasser/kg Luft entspricht, nimmt das Sorptionsmittel etwa die Hälfte der Luftfeuchtigkeit auf. Bei einer Endtemperatur von ebenfalls etwa 32°C beträgt die relative Feuchtigkeit noch 26,6%, was etwa 8g Wasser/kg Luft entspricht. Bei einer Sorption ohne Kühlung würde sich die Zuluft statt isotherm adiabatisch bis auf über 42°C erwärmen. Da auf beiden Seiten des Plattenwärmeaustauschers energetisch mit einer Zustandänderung (Kondensation und Verdampfung) gearbeitet wird, ist es möglich, den Entfeuchtungsvorgang isotherm ablaufen zulassen.

Die entfeuchtete, bezüglich der Raumtemperatur noch zu warme Luft kann nun durch Verdunstungskühlung in einem zweiten Plattenwärmeaustauscher gekühlt werden, vorzugsweise durch die vorstehend beschriebene spezielle Verdunstungskühlung. So kann die Temperatur um 5 bis 15, vorzugsweise um etwa 10°C, erniedrigt und die gewünschte Raumtemperatur erreicht werden.

Liegt nach dieser Abkühlung noch nicht die optimale Luftfeuchtigkeit vor, so kann auf eine vorausberechnete Temperatur oberhalb der gewünschten Raumtemperatur abgekühlt und dann unter weiterer Abkühlung bei gleichbleibender Enthalpie in einem zweiten Wärmeaustauscher wieder befeuchtet werden. Die Abkühlung mit Befeuchtung wird jedoch deutlich vor dem Erreichen der Taupunktlinie abgeschlossen. Die Abkühlung bei gleichbleibender Enthalpie durch Befeuchten beträgt beispielsweise 2 bis 10°C, insbesondere etwa 5°C. Die Annäherung an die Taupunktlinie beträgt zweckmässig höchstens etwa 2°C.

In bezug auf die Vorrichtung zur Durchführung des Verfahrens wird die Aufgabe erfindungsgemäss dadurch gelöst, dass eine Sorptionsanlage zum Trocknen oder zum Trocknen und Kühlen von Luft wenigstens einen korrosionsfesten Plattenwärmeaustauscher mit einem eingangsseitig der Sorptions-Strömungskanäle angeordneten Spritzdüsenbalken oder einer Spritzdüsenmatrix für das aufbereitete Sorptionsmittel und einem eingangsseitig der Kühlluft-Strömungskanäle angeordenten Spritzdüsenbalken für das Kühlwasser, eine Auffangwanne für das abtropfende, verdünnte Sorptionsmittel und einen Aufbereitungskreislauf für das Sorptionsmittel mit einer Desorptionseinrichtung, einer Kühleinrichtung und einer Pumpe umfasst. Spezielle und weiterbildende Ausführungsformen der Vorrichtung sind Gegenstand von abhängigen Patentansprüchen.

Der Plattenwärmeaustauscher ist vorzugsweise aus Kunststoffolien aufgebaut. Besonders geeignet sind Plattenwärmeaustauscher mit alternierenden, sich kreuzenden Sorptions- und Kühlluft-Strömungskanälen. Im Gegensatz zu metallischen Werkstoffen für den Plattenwärmeaustauscher dürfen die Kunststoffplatten wegen ihrer niedrigen Wärmeleitfähigkeit nur dünn ausgebildet sein, beispielsweise aus reissfesten Kunststoffolien einer Dicke im Bereich von 0,1 bis 1 mm, insbesondere 0,5 bis 0,7 mm. Bei entsprechend grösserer Dicke können diese auch mit abgedeckten metallischen Bewehrungen versehen sein, beispielsweise Folien oder sich kreuzenden Fäden.

Das erfindungsgemässe Verfahren und die zugeordnete Vorrichtung erlauben mit einfachen Mitteln, grosse Luftvolumen einfach und kostengünstig zu entfeuchten und wo notwendig oder erwünscht zu kühlen. Das Erreichen der Taupunktlinie wird bei allen Verfahrensschritten vermieden. Dank der Sole, die entweder entsorgt oder regeneriert wird, ist auch eine perfekte Keimfreihaltung der Zuluft gewährleistet.

Die Erfindung wird anhand von in der Zeichnung dargestellten Ausführungsbeispielen, welche auch Gegenstand von abhängigen Patentansprüchen sind, näher erläutert. Es zeigen schematisch:
- Fig. 1 eine Sorptionsanlage mit einem Plattenwärmeaustauscher,
- Fig. 1a ein Detail des Wärmeaustauschers gemäss Fig. 1,
- Fig. 2 eine Sorptionsanlage mit zwei Plattenwärmeaustauschern,
- Fig. 3 eine Variante von Fig. 2,
- Fig. 4 ein Mollier-h-x Diagramm für feuchte Luft, und
- Fig. 5 eine Variante von Fig. 4.

Eine in Fig. 1 dargestellte Sorptionsanlage 10 mit Kühlungsmöglichkeit umfasst als Kernstück zur sorptionsgestützten Klimatisierung einen Plattenwärmeaustauscher 12. Dieser ist als Kreuzstrom-Wärmeaustauscher ausgebildet und modulförmig aus Kunststoffolien aufgebaut. Dieser Typ von Wärmeaustauschern ist an sich bestens bekannt, beispielsweise aus der EP,B1 0449783 und WO,A1 96/22497. Wegen der geringen Korrosionsanfälligkeit sind jedoch Kunststoffolien trotz der geringeren Leitfähigkeit gegenüber Metallfolien bevorzugt.

Die feuchte Aussenluft 14 strömt, wie in Fig. 1 und 1a angedeutet, durch parallel angeordnete Sorptions-Strömungskanäle 16 und werden als getrocknete Zuluft 18 in einen Raum 20, beispielsweise ein bewohntes Zimmer, geleitet. Durch die altemierend zwischen den Sorptions-Strömungskanälen 16 angeordneten Kühlluft-Strömungskanäle 22 strömt ebenfalls feuchte Aussenluft 14 durch den Kreuzstrom-Wärmeaustauscher 12 und tritt als erwärmte Kühlluft 24 wieder in die Atmosphäre aus. Sinngemäss kann die in die Kühlluft-Strömungskanäle 22 eintretende Aussenluft 14 auch Abluft sein, die erwärmte Kühlluft 24 ist in diesem Fall die Fortluft.

Die den Plattenwärmeaustauscher 12 bildenden Kunststoffolien 28 sind gemäss Fig. 1a derart angeordnet, dass die Strömungskanäle 16, 22 jeweils altemierend in einer Anströmungsrichtung für die Aussenluft 14 verschlossen sind.

Eingangsseitig der Sorptions-Strömungskanäle 16 ist ein wandemder Spritzdüsenbalken 26 (WO,A1 96/22497) oder eine Spritzdüsenmatrix 30 angeordnet, welche/r ein flüssiges, hygroskopisches Sorptionsmittel 32 in alle Sorptions-Strömungskanäle 16 sprüht. Im vorliegenden Fall ist das Sorptionsmittel 32 eine wässrige, gesättigte CaCl₂-Lösung. Während des Durchströmens der Sorptions-Strömungskanäle nimmt das versprühte Sorptionsmittel 32 Feuchtigkeit der Aussenluft 14 auf und trocknet diese, wobei Kondensationswärme freigesetzt wird. Im Verlauf des Durchströmens der Sorptions-Strömungskanäle schlägt sich das zerstäubte Sorptionsmittel an den Kunststoffolien 28 nieder und kann - falls noch genügend konzentriert - Restfeuchtigkeit aufnehmen. Die Oberfläche der Kunststoffolien 28 des Plattenwärmeaustauschers 12 kann vergrössert ausgebildet sein, z.B. durch Aufrauhung oder Veloursbeschichtung. Durch die vergrösserte Oberfläche mit einer Schicht von Sorptionsmittel wird der Sorptionsvorgang intensiviert. Bei einem wandemden Spritzdüsenbalken 26 erfolgt die Feuchtigkeitsaufnahme überwiegend durch niedergeschlagenes Sorptionsmittel 32. Aus dem Plattenwärmeaustauscher 12 tritt getrocknete Zuluft 18 aus, welche beispielsweise noch die Hälfte der ursprünglichen Feuchtigkeit enthält. Weiter tropft aus dem Plattenwärmeaustauscher 12 verdünntes Sorptionsmittel 34 ab.

Die erfindungswesentlichen Vorteile, eine höhere spezifische Entfeuchtungsleistung und ein praktisch isothermer Entfeuchtungsvorgang, können nur erreicht werden, wenn die Kondensationswärme optimal abgeführt wird.

Gemäss dem Beispiel von Fig. 1 ist deshalb eingangsseitig der Kühlluft-Strömungskanäle 22 (Fig. 1a) ebenfalls eine Spritzdüsenmatrix oder bevorzugt ein wandernder Spritzdüsenbalken 38 angeordnet, es wird diesbezüglich erneut ausdrücklich auf die WO,A1 96/22497 verwiesen. Der einströmenden Aussenluft 14 wird soviel Kühlwasser 36 zugegeben, dass ausgangsseitig nichts abtropft, die Kunststoffolien 28 jedoch stets feucht bleiben.

Der Plattenwärmeaustauscher 12 mit den Sprüheinrichtungen kann je nach Bedarf vielseitig eingesetzt werden:
- Im Winter zum Befeuchten der Aussenluft 14, indem durch den wandernde Spritzdüsenbalken 26 oder die Spritzdüsenmatrix 30 statt Sorptionsmittel 32 reines Kühlwasser 36 eingedüst wird.
- Zusätzlich zum Befeuchten kann die Aussenluft 14 durch Einleiten von Abluft in die Kühlluft-Strömungskanäle 22 vorgewärmt werden.
- Durch Einleiten von Kühlluft oder Warmluft in die Kühlluft-Strömungskanäle 22 kann eine reine Wärmeregulierung ohne Änderung des absoluten Feuchtigkeitsgehaltes der einströmenden Aussenluft erfolgen.

Im Bereich unterhalb der Austrittsöffnungen für die Zuluft 18 ist eine Wanne 40 für das abtropfende verdünnte Sorptionsmittel 34 angeordnet. Die Zuluft 18 durchströmt einen an sich bekannten Tropfenabscheider 42, welcher verhindert, dass Tröpfchen von Sorptionsmittel 34 in der Zuluft 18 verbleiben. Zum Austreiben des im Sorptionsmittel 34 kondensierten Wassers ist ein Aufbereitungskreislauf 52 ausgebildet, welcher einen Sole/Sole-Wärmeaustauscher 44, eine Desorptionseinrichtung 46, eine Kühleinrichtung 48 und eine Pumpe 50 umfasst, das nunmehr wieder angereicherte Sorptionsmittel 32 in den Bereich des Plattenwärmeaustauschers 12 zurückbringt und damit den Aufbereitungskreislauf 52 schliesst.

Die Desorptionsvorrichtung 46 ist im vorliegenden Fall als Verdampfer 54 mit einem Ablauf 55 und einer Heizung 56 ausgebildet. Die Beheizung erfolgt mit Dampf, könnte jedoch auch mit elektrischer Energie oder auf andere an sich bekannte Weise erfolgen. Das im mittleren Bereich zugeführte, vorgewärmte verdünnte Sorptionsmittel 34 wird erwärmt und durch Verdampfen von Wasser konzentriert, bis der vom Prozessrechner ermittelte Wert erreicht ist.

Das im Sole/Sole-Wärmeaustauscher 44 vorgekühlte konzentrierte Sorptionsmittel 32 wird in der Kühleinrichtung 48, einem ventilierten Luftkühler, auf eine optimale Betriebstemperatur gebracht.

Unterhalb der Austrittsöffnungen für die erwärmte Kühlluft 24 ist eine Auffangwanne 58 mit einem Ablauf 59 für Reinigungswasser der Kühlluft-Strömungskanäle 22 angeordnet. Diese Kanäle werden bei Arbeitsende durch Ausschwemmen (WO,A1 96/22497) gereinigt.

In Fig. 2 ist eine Sorptionsanlage mit zwei Plattenwärmeaustauschem 12, 12' dargestellt, wobei die Aufbereitung des verdünnten Sorptionsmittels 34 gemäss Fig. 1 erfolgt und deshalb nicht dargestellt ist.

Der erste Plattenwärmeaustauscher 12 entspricht im wesentlichen demjenigen von Fig. 1. Durch die Kühlluft-Strömungskanäle 22 (Fig. 1a) strömt jedoch aus dem Raum 20 austretende Abluft 60, welche mit Kühlwasser 36 besprüht wird und als Fortluft 62 in die Atmosphäre austritt. Das eingesprühte, mit kondensierter Feuchtigkeit der Aussenluft 14 verdünnte Sorptionsmittel 34 wird von einem Umlenkprofil 64 in den Bereich oberhalb der Wanne 40 umgelenkt.

Die getrocknete Aussenluft 14 wird durch einen zweiten Plattenwärmeaustauscher 12' geführt und bei Bedarf durch Besprühen mit Kühlwasser 36 dosierbar befeuchtet. Die in den Raum 20 eintretende Zuluft 18 ist damit bezüglich Temperatur und Wassergehalt klimatisiert.

Über den Spritzdüsenbalken 38' wird in regelmässigen Zeitintervallen Kühlwasser 36 eingesprüht, unter Einhaltung der obenerwähnten Bedingungen des stetigen Feuchthaltens der Kunststoffolien 28 (Fig. 1a), jedoch ohne Abtropfen.

Auch hier sind je nach Aussenbedingungen (Jahreszeit, Wetterlage usw.) verschiedene Betriebsarten möglich. Der Plattenwärmeaustauscher 12 kann ausgeschaltet und mit dem Wärmeaustauscher 12' durch in der Beschreibung von Fig. 1 erwähnte Betriebsweisen gekühlt und/oder erwärmt werden, ohne dass der absolute Feuchtigkeitsgehalt geändert wird. Ebenso kann der Plattenwärmeaustauscher 12' ausgeschaltet und mit dem Plattenwärmeaustauscher 12 getrocknet oder getrocknet und gekühlt werden.

Eine weitere Variante einer Sorptionsanlage mit zwei Plattenwärmeaustauschem 12, 12' ist in Fig. 3 dargestellt. Die Aussenluft 14 wird wie vorstehend gezeigt vor dem Eintritt in einen ersten Plattenwärmeaustauscher 12 kontinuierlich oder periodisch mit flüssigem, hygroskopischem Sorptionsmittel 32 besprüht, wobei die Aussenluft 14 entfeuchtet wird. Die entfeuchtete Aussenluft wird über einen Tropfenabscheider 42 zu einem zweiten Plattenwärmeaustauscher 12' geleitet und dort gekühlt.

Die Abluft 60 aus dem Raum 20 in zwei Teilströme aufgeteilt. Ein erster Teilstrom wird nach dem periodischen Besprühen mit Kühlwasser 36 durch den ersten Plattenwärmeaustauscher 12 geführt und tritt als Fortluft 62 in die Atmosphäre aus, analog einem zweiten Teilstrom 62', welcher zum Kühlen durch den zweiten Plattenwärmeaustaucher 12' geführt wird.

Im vorliegenden Fall wird Aussenluft von 32°C mit 12,5 g Wasser/kg Luft isotherm durch den ersten Wärmeaustauscher 12 geführt. Durch den Sorptionsvorgang wird die absolute Luftfeuchtigkeit isotherm auf 8g Wasser/kg Luft erniedrigt, die Temperatur bleibt, wie erwähnt, bei 32°C. Im zweiten Plattenwärmeaustauscher 12' wird die teilgetrocknete Luft auf 22°C abgekühlt, die absolute Luftfeuchtigkeit bleibt unverändert.

In Fig. 4, einem sogenannten Mollier-h-x-Diagramm für feuchte Luft ist eine Klimatisierung mit einer Sorptionsanlage 10 z.B. gemäss Fig. 2 oder 3 dargestellt. Feuchte Aussenluft hat eine Temperatur von 32°C und eine absolute. Luftfeuchtigkeit von 12,8 g Wasser/kg Luft. Die feuchte Aussenluft einer relativen Luftfeuchtigkeit von 40% wird durch Sorption in einem Plattenwärmeaustauscher 12 mittels eines eingesprühten Sorptionsmittels praktisch isotherm entfeuchtet. Dabei steigt die Temperatur leicht auf 34°C an, bleibt also praktisch isotherm und wird in diesem ersten Arbeitsschritt auf 6 g Wasser/kg Luft getrocknet. Die relative Luftfeuchtigkeit ist von 40% auf unter etwa 17% gesunken. Durch stärkere Kühlung könnte dieser erste Arbeitsschritt ohne weiteres noch genauer isotherm gehalten werden.

In einem zweiten Arbeitsschritt wird die Aussenluft nicht mehr entfeuchtet, nur noch gekühlt. Dadurch sinkt die Temperatur bei gleicher absoluter Luftfeuchtigkeit auf 22°C ab. Die relative Luftfeuchtigkeit liegt nun bei etwa 35%.

In einem dritten Arbeitsschritt wird die entfeuchtete und abgekühlte Luft durch einen weiteren Plattenwärmeaustauscher geleitet und dort befeuchtet und gekühlt. Die Temperatur sinkt auf etwa 17°C, die absolute Luftfeuchtigkeit wird auf 8 g Wasser/kg Luft erhöht. Die relative Luftfeuchtigkeit liegt nun knapp über 60%. Dieser letzte Arbeitsschritt erfolgt bei unveränderter Enthalpie, die Kurve verläuft parallel zwischen zwei Enthalpiekurven 66 im Mollier-h-x-Diagramm. Die Taupunktlinie 68 mit 100% relativer Luftfeuchtigkeit wird nicht erreicht.

Anhand eines weiteren Mollier-h-x-Diagramms wird gemäss Fig. 5 eine vereinfachte, in der Regel bevorzugte Variante in zwei statt drei Arbeitsschritten gezeigt. Feuchte Aussenluft hat eine Temperatur von wiederum 32°C und eine absolute Luftfeuchtigkeit von 12,8 g Wasser/kg Luft, was einer relativen Luftfeuchtigkeit von 40% entspricht. Mit einem isothermen Sorptionsvorgang gemäss Fig. 1 wird die absolute Luftfeuchtigkeit auf 8 g Wasser/kg Luft erniedrigt, die relative Luftfeuchtigkeit ist auf etwa 26% gesunken. Im zweiten Arbeitsgang wird die Luft ohne Entfeuchtung direkt auf die Endtemperatur von 20°C abgesenkt, die relative Luftfeuchtigkeit steigt auf etwa 52%.

## Patentansprüche

1. Verfahren zum Trocknen oder Trocknen und Kühlen von über wenigstens einen Plattenwärmeaustauscher (12) in einen Raum (20) geleiteter feuchter Luft (14), mit einem flüssigen, hygroskopischen Sorptionsmittel (32),
**dadurch gekennzeichnet, dass**
die Luft (14) eingangsseitig eines Plattenwärmeaustauschers (12) mit dem flüssigen, hygroskopischen Sorptionsmittel (32) in Strömungsrichtung kontinuierlich oder periodisch besprüht und die Kondensationswärme unter Aufrechterhaltung einer praktisch isothermen Entfeuchtung der Luft laufend direkt oder über Mittel (12') zum Kühlen in den Raum (20) geleitet wird.

2. Verfahren nach Anspruch 1, **dadurch gekennzeichnet, dass** in einem Kreuzstrom-Plattenwärmeaustauscher (12,12') eingangsseitig in gleichen Zeitintervallen ein feiner Sprühstrahl von aufbereitetem Wasser (36) in die Kühlluft-Strömungskanäle (22) gesprüht wird, wobei kein aufgesprühtes Wasser abtropft und die luftbestrichenen Flächenelemente (28) bis zum nächsten Besprühen feucht bleiben.

3. Verfahren nach Anspruch 1 oder 2, **dadurch gekennzeichnet, dass** das aus den Sorptions-Strömungskanälen (16) abtropfende verdünnte Sorptionsmittel (34) aufgefangen, zur Desorption des aufgenommenen Wassers erwärmt und unter Kühlung zur Wiederverwendung dem Plattenwärmeaustauscher (12) zugeleitet wird.

4. Verfahren nach einem der Ansprüche 1 bis 3, **dadurch gekennzeichnet, dass** die Luft bei einer Temperatur von 30 bis 35°C, insbesondere bei etwa 32°C, isotherm entfeuchtet und durch Verdunstungskühlung die Temperatur um 5 bis 15°C, insbesondere um etwa 10°C, erniedrigt wird.

5. Verfahren nach Anspruch 4, **dadurch gekennzeichnet, dass** das Trocknen und Kühlen durch isothermes Entfeuchten in einem ersten Plattenwärmeaustauscher (12) und anschliessendem Kühlen in einem zweiten Plattenwärmeaustauscher (12'), durchgeführt wird.

6. Verfahren nach einem der Ansprüche 1 bis 5, **dadurch gekennzeichnet, dass** die entfeuchtete oder entfeuchtete und abgekühlte Luft unter weiterer Abkühlung bei gleichbleibender Enthalpie wieder befeuchtet wird, wobei die Abkühlung und Befeuchtung deutlich vor dem Erreichen der Taupunktlinie (68) abgeschlossen wird.

7. Verfahren nach einem der Ansprüche 1 bis 6, **dadurch gekennzeichnet, dass** die getrocknete Zuluft (18) über einen Tropfenabscheider (42) in den Raum (20) geleitet wird.

8. Vorrichtung zur Durchführung des Verfahrens nach einem der Ansprüche 1 bis 7,
**dadurch gekennzeichnet, dass**
eine Sorptionsanlage (10) zum Trocknen oder zum Trocknen und Kühlen von Luft wenigstens einen korrosionsfesten Plattenwärmeaustauscher (12,12') mit einem eingangsseitig der Sorptions-Strömungskanäle (16) angeordneten Spritzdüsenbalken (26) oder einer Spritzdüsenmatrix (30) für das gesättigte Sorptionsmittel (32) und einem eingangsseitig der Kühlluft-Strömungskanäle (22) angeordenten Spritzdüsenbalken (38) für das Kühlwasser (36), eine Auffangwanne (40) für das abtropfende, verdünnte Sorptionsmittel (34) und einen Aufbereitungskreislauf (52) für das Sorptionsmittel (34) mit einer Desorptionseinrichtung (46), einer Kühleinrichtung (48) und einer Pumpe (50) umfasst.

9. Vorrichtung nach Anspruch 8, **dadurch gekennzeichnet, dass** die Plattenwärmeaustauscher (12,12') aus Kunststoffolien (28) aufgebaut sind, vorzugsweise mit alternierenden, sich kreuzenden Sorptions- und Kühlluft-Strömungskanälen (16,22).

10. Vorrichtung nach Anspruch 8 oder 9, **dadurch gekennzeichnet, dass** die Desorptionseinrichtung (46) als Verdampfer (54) und/oder Evakuierer und die Kühleinrichtung (48) als ventilierter Luftkühler ausgebildet sind, wobei zwischen der Desorptions- und der Kühleinrichtung vorzugsweise ein Sole/Sole-Gegenstromwärmeaustauscher (44) angeordnet ist.

## Claims

1. Process for drying or drying and cooling of damp air (14) passed into a room (20) by way of at least one plate heat exchanger (12), with a liquid hygroscopic absorption medium (32), **characterised in that** the air (14) on the inlet side of a plate heat exchanger (12) is sprayed continuously or periodically in the flow direction with the liquid hygroscopic absorption medium (32) and the condensation heat is passed directly or by way of cooling means (12') into the room (20) while maintaining a practically isothermic dehumidification of the air.

2. Process according to claim 1, **characterised in that** in a crossflow plate heat exchanger (12, 12') on the input side at equal time intervals a fine spray jet of prepared water (36) is sprayed into the cooling air flow channels (22), where no sprayed water drips and the air-swept surface elements (28) remain damp until the next spraying.

3. Process according to claim 1 or 2, **characterised in that** the diluted absorption medium (24) dripping from the absorption flow channels (16) is caught, heated to desorb the absorbed water and passed under cooling to the plate heat exchanger (12) for re-use.

4. Process according to any of claims 1 to 3, **characterised in that** the air is dehumidified isothermically at a temperature of 30 to 35°C, in particular around 32°C, and by evaporative cooling the temperature is lowered by 5 to 15°C, in particular by around 10°C.

5. Process according to claim 4, **characterised in that** the drying and cooling is performed by isothermic dehumidification in a first plate heat exchanger (12) and subsequent cooling in a second plate heat exchanger (12').

6. Process according to any of claims 1 to 5, **characterised in that** the dehumidified or dehumidified and cooled air is rehumidified under further cooling with constant enthalpy, where the cooling and humidification are clearly completed before the dew point line (68) is reached.

7. Process according to any of claims 1 to 6, **characterised in that** the dried supply air (18) is passed by way of a droplet precipitator (42) into the room (20).

8. Device for performance of the process according to any of claims 1 to 7, **characterised in that** an absorption plant (10) for drying or drying and cooling air comprises at least one corrosion-resistant plate heat exchanger (12, 12') with a spray nozzle bar (26) or a spray nozzle matrix (30) for the saturated absorption medium (32) arranged on the inlet side of the absorption flow channels (16), a spray nozzle bar (38) for the coolant water (36) arranged on the inlet side of the coolant air flow channels (22), a catchment tray (40) for the dripping diluted absorption medium (34) and a preparation circuit (52) for the absorption medium (34) with a desorption device (46), a cooling device (48) and a pump (50).

9. Device according to claim 8, **characterised in that** the plate heat exchanger (12, 12') is constructed of plastic film (28), preferably with alternating crossing absorption and coolant air flow channels (16, 22).

10. Device according to claim 8 or 9, **characterised in that** the desorption device (46) is formed as an evaporator (54) and/or evacuator and the cooling device (48) is formed as a ventilated air cooler, where between the desorption and cooling devices is preferably arranged a brine/brine counterflow heat exchanger (44).

## Revendications

1. Procédé pour sécher ou pour sécher et refroidir de l'air humide (14) conduit dans une chambre (20) par l'intermédiaire d'au moins un échangeur de chaleur à plaques (12), au moyen d'un agent de sorption hygroscopique liquide (32), **caractérisé en ce que** l'air (14) est aspergé par l'agent de sorption hygroscopique liquide (32) de manière continue ou périodique dans la direction du flux du côté de l'entrée de l'échangeur de chaleur à plaques (12) et **en ce que** la chaleur de condensation est conduite en continu pour refroidissement dans la chambre (20), directement ou par l'intermédiaire de moyens (12') tout en maintenant une déshydratation pratiquement isotherme de l'air.

2. Procédé selon la revendication 1, **caractérisé en ce que**, dans un échangeur de chaleur à plaques à flux croisés (12, 12'), on pulvérise dans les canaux de circulation de l'air froid (22), du côté de l'entrée, à des intervalles de temps égaux, un flux fin de pulvérisation d'eau traitée (36), l'eau pulvérisée ne gouttant pas et les éléments plats (28) léchés par l'air restant humides jusqu'à la pulvérisation suivante.

3. Procédé selon la revendication 1 ou 2, **caractérisé en ce que** l'agent de sorption dilué (34) qui sort en gouttant des canaux de flux de sorption (16) est récupéré, réchauffé pour la désorption de l'eau absorbée et envoyé à l'échangeur de chaleur à plaques (12) avec refroidissement pour une nouvelle utilisation.

4. Procédé selon l'une quelconque des revendications 1 à 3, **caractérisé en ce que** l'air est déshydraté de manière isotherme à une température comprise entre 30 et 35 °C, en particulier à environ 32 °C et **en ce que** la température est abaissée de 5 à 15 °C, en particulier de 10 °C environ, par refroidissement par évaporation.

5. Procédé selon la revendication 4, **caractérisé en ce que** le séchage et le refroidissement sont réalisés par une déshydratation isotherme dans un premier échangeur de chaleur à plaques (12) et un refroidissement ensuite dans un deuxième échangeur de chaleur à plaques (12').

6. Procédé selon l'une quelconque des revendications 1 à 5, **caractérisé en ce que** l'air déshydraté ou déshydraté et refroidi est de nouveau hydraté avec un refroidissement supplémentaire avec une enthalpie constante, le refroidissement et l'hydratation étant nettement terminés avant d'atteindre la ligne du point de rosée (68).

7. Procédé selon l'une quelconque des revendications 1 à 6, **caractérisé en ce que** l'air séché (18) est conduit dans la chambre (20) par l'intermédiaire d'un pare-gouttes (42).

8. Dispositif pour la mise en oeuvre du procédé selon l'une quelconque des revendications 1 à 7, **caractérisé en ce qu'**une installation de sorption (10) pour le séchage ou pour le séchage et le refroidissement d'air comprend au moins un échangeur de chaleur à plaques (12, 12') qui est résistant à la corrosion et qui comporte une rampe de buses de pulvérisation (26) disposée du côté de l'entrée des canaux de circulation de sorption (16) ou une matrice de buses de pulvérisation (30) pour l'agent de sorption saturé (32) et une rampe de buses de pulvérisation (38) disposée du côté de l'entrée des canaux de circulation de l'air froid (22) pour l'eau de refroidissement (36), une cuvette de récupération (40) pour l'agent de sorption dilué qui tombe goutte à goutte (34) et un circuit de préparation (52) qui est destiné à l'agent de sorption (34) et qui comporte un dispositif de désorption (46), un dispositif de refroidissement (48) et une pompe (50).

9. Dispositif selon la revendication 8, **caractérisé en ce que** l'échangeur de chaleur à plaques (12, 12') est constitué de feuilles en matière plastique (28), de préférence avec des canaux de flux de sorption et de l'air froid (16, 22) qui se croisent en alternance.

10. Dispositif selon la revendication 8 ou 9, **caractérisé en ce que** le dispositif de désorption (46) est réalisé sous la forme d'un évaporateur (54) et/ou d'une pompe à faire le vide et **en ce que** le dispositif de refroidissement (48) est réalisé sous la forme d'un refroidisseur à air ventilé, un échangeur de chaleur à courants opposés saumure/saumure (44) étant disposé de préférence entre le dispositif de désorption et le dispositif de refroidissement.
